# EUROPÄISCHE PATENTSCHRIFT

(11) **EP 3 456 651 B1**
(45) Veröffentlichungstag und Bekanntmachung des Hinweises auf die Patenterteilung: **19.02.2020**
(21) Anmeldenummer: 17191201.7
(22) Anmeldetag: 14.09.2017
(51) Int. Cl.: B65D 63/10, B65D 75/02

(54) **GEKLEBTE UND PERFORIERTE BANDEROLE**
GLUED AND PERFORATED BANDEROLE
BANDEROLE COLLÉE ET PERFORÉE

(43) Veröffentlichungstag der Anmeldung: 20.03.2019
(73) Patentinhaber: Emil Deiss KG (GmbH + Co.), 22339 Hamburg (DE)
(72) Erfinder: Klostermann, Martin, 22339 Hamburg (DE)
(74) Vertreter: Michalski Hüttermann & Partner Patentanwälte mbB

(56) Entgegenhaltungen:
- DE-A1- 19 605 503
- DE-B- 1 087 969
- NL-C2- 1 016 359
- US-A- 5 087 310

## Beschreibung

Die vorliegende Erfindung betrifft eine einfach zu öffnende Papierbanderole zum Umfassen einer oder mehrerer Artikel, wobei die Banderole einen mittleren Bereich mit einer Lasche und zwei mit Klebemitteln versehene äußere Bereiche aufweist und wobei die äußeren Bereiche zumindest partiell mit einer Perforation versehen sind.

Aus Umweltschutzgründen haben recyclingfähige Umverpackungen in den letzten Jahren einen immer größeren Stellenwert erlangt. Insbesondere trifft letztere Aussage auf den Einsatz von Papierverpackungen im Konsumgüterbereich zu, da die ausgewiesene Nachhaltigkeit und Flexibilität dieses Rohstoffs, zumindest potentiell, eine hohe Anwenderakzeptanz erzeugen kann. Als Grundvoraussetzung für den erfolgreichen Einsatz neuer Verpackungskonzepte gilt dabei, dass neben der ressourcenschonenden Herstellung auch die funktionalen Aspekte der Verpackung stimmen müssen. So werden speziell designte Verpackungslösungen verstärkt unter dem Begriff der "frust-freien" Verpackung präsentiert, welcher aussagt, dass die Verpackungen einfach und ohne Zuhilfenahme weiterer Hilfsmittel von den eigentlichen Produkten entfernt werden können. Insbesondere das Merkmal der leichten Zugänglichkeit ist dabei von besonderem Interesse, da das Öffnen der Verpackung auch den ersten Eindruck des Nutzers über das Produkt mitbestimmt.

Einige technische Lösungen zur Vereinfachung eines Öffnungsvorgangs sind in der Patentliteratur angeführt. So beschreibt zum Beispiel die DE 20 2014 002 797 U1 eine Banderole zur Umwicklung aufgerollter Folienwaren, insbesondere Müllbeutel, bestehend aus Papier und einem senkrecht zur Längsseite an der Rückseite der Banderole angebrachten selbstklebenden Papierstreifen (Quick-Strip), dessen eines Ende am Rand der Banderole in einer halbkreisförmigen Aussparung der Banderole gegriffen werden kann, dadurch gekennzeichnet, dass die Banderole durch Ziehen des Papierstreifens von der Rolle weg entlang dieses Streifens geöffnet und von der Rolle, welche sie umschließt, entfernt werden kann.

Weiterhin beschreibt beispielsweise die EP 3 103 734 A1 eine Banderole zum Umfassen eines oder mehrerer Artikel, wobei die Banderole wenigstens eine im Wesentlichen parallel zur Umfangsrichtung verlaufende Perforation aufweist und die Aufreißrichtung im Wesentlichen parallel zur Perforation verläuft. Aus der US5,087,310 ist eine Papierbanderole entsprechend dem Oberbegriff von Anspruch 1 bekannt. Aus der NL 1016359 ist eine Banderole mit einer quer zur Umfangsrichtung verlaufenden Perforation bekannt.

Trotz der vorhandenen Lösungen im Bereich der nachhaltigen Umverpackungen aus Papier besteht weiterhin Bedarf an flexiblen und sicheren Alternativen, welche insbesondere die Anwenderfreundlichkeit beim Öffnen der Verpackung in den Fokus stellen.

Gelöst wird die Aufgabe durch eine Papierbanderole mit den Merkmalen des unabhängigen Anspruchs 1. Bevorzugte Ausführungsformen sind in den Unteransprüchen widergegeben.

Im Sinne der Erfindung ist eine perforierte, geklebte Papierbanderole zum vollständigem Umfassen eines oder mehrerer Artikel dadurch gekennzeichnet, dass die Papierbanderole senkrecht zur Umfangsrichtung einen mittleren Bereich und daran zu beiden Seiten anschließend jeweils einen äußeren Bereich aufweist, wobei die Papierbanderole mindestens in den beiden äußeren Bereichen jeweils mit einem Klebemittel versehen ist und in den äußeren Bereichen überlappende Papierbereiche aneinanderhaften und die überlappenden Bereiche im mittleren Bereich der Papierbanderole im Wesentlichen nicht aneinanderhaften, wobei der mittlere Bereich eine Lasche aufweist und sich ausgehend von der Lasche im mittleren Bereich hinzu und zumindest teilweise durch die beiden äußeren Bereiche sich in der gleichen Umfangsrichtung jeweils eine Perforation erstreckt. Überraschenderweise hat sich herausgestellt, dass sich durch die erfindungsgemäße Papierbanderole eine Vielzahl unterschiedlicher Artikel flexibel und sicher verpacken lassen, wobei insbesondere das Entpacken der Artikel durch den Endanwender gegenüber den standardmäßig erhältlichen Papierbanderolen deutlich vereinfacht ist. Die erfindungsgemäße Banderole lässt sich durch den Einsatz nur einer Hand öffnen, wobei der Verbraucher die Lasche im mittleren Banderolenbereich umfasst und die Papierbanderole entlang der beiden Perforationslinien vom mittleren Banderolenbereich jeweils über die beiden äußeren, geklebten Bereiche der Banderole aufreißt. Zur Unterstützung und Vereinfachung des Aufreißprozesses kann der Verbraucher dabei die von der Papierbanderole umschlossenen Artikel in der anderen Hand halten, welche nicht am Aufreißprozess direkt beteiligt ist. Der gesamte Aufreißprozess resultiert in einem offenen und einstückigen Banderolenrest, welcher sich auch einstückig entsorgen lässt. Auf diese Art und Weise wird die Anzahl der zu entsorgenden Verpackungsmaterialstücke reduziert. Durch die Lasche im mittleren Banderolenbereich wird dem Verbraucher zudem einfach und klar der Ansatzpunkt zum Öffnen der Banderole aufgezeigt. Die Perforationen in den äußeren Bereichen und das gewählte Material ermöglichen eine sichere Handhabung der verpackten Artikel und ein Öffnen der Banderole unter möglichst geringen Kraftaufwand. Diese Verpackungslösung gewährleistet sowohl eine sichere Aufbewahrung der verpackten Artikel während Lagerung und Transport und einen einfachen Öffnungsprozess, welcher mit möglichst wenig Kraftaufwand auskommt. Insbesondere der Kraftaufwand ist dabei als Funktion des gewählten Verpackungsmaterials, der gewählten Klebestellen und der Klebefläche in einem hohen Maße flexibel auf die unterschiedlichsten Anforderungen und Verpackungssituationen eingestellt werden.

Die Papierbanderole umfasst ein oder mehrere Artikel. Somit sind Papierbanderolen nicht erfindungsgemäß, welche nur auf einer Seite oder Stelle eines Artikels angebracht sind. Dies beispielsweise durch einfaches Aufkleben eines Papieres auf einen Artikel. Die erfindungsgemäßen Papierbanderolen zeichnen sich dadurch aus, dass diese die zu verpackenden Artikel zumindest an einer Stelle vollständig umschließen oder umfassen, so dass der oder die Artikel an dieser Umfangsstelle vollständig von der Banderole bedeckt sind.

Die Papierbanderole ist perforiert und geklebt. Dies beinhaltet, dass für die erfindungsgemäße Verpackungslösung Banderolen aus Papier verwendet werden. Das verwendete Papier kann dabei bedruckt sein und noch andere Stoffe enthalten, welche üblicherweise in Verpackungen verwendet werden. Dies können beispielsweise Imprägnierungsstoffe oder Farbstoffe sein. Des Weiteren kann das Papier auf der Oberseite (zum Verbraucher hin) durch eine dünne nicht-Papierschicht kaschiert sein. Diese weitere Schicht kann beispielsweise aus Plastik bestehen und aus optischen oder haptischen Gründen auf dem Papier angebracht sein. Dies mit der Maßgabe, dass diese weitere dünne Schicht, welche nicht aus Papier besteht, sowohl eine geringere Dicke als auch ein geringeres Gewicht im Vergleich zur Papiergrundschicht aufweist. Die Banderole besteht also zumindest zu mehr als 50 Gew.-Prozent aus Papier.

Des Weiteren ist die Banderole geklebt. Die Klebung bewirkt das Zusammenhaften unterschiedlicher Papierbereiche aneinander und gewährleistet auf diese Art das Zusammenhalten der Papierbanderole. Dazu kleben die Bereiche der Banderole, welche übereinanderliegen. Die Banderole bildet eine geschlossene Struktur, welche die zu verpackenden Artikel umfasst. Eine Banderole ist in diesem Zusammenhang also ein Papierstreifen, dessen Umfang größer ist als der Umfang der zu verpackenden Artikel und zumindest Teilbereiche des Papiers beim Umfassen der Artikel überlappen. Insbesondere in den äußeren Bereichen und insbesondere im Überlappungsbereich ist auf dem Papier der Kleber angebracht, so dass an diesen Stellen eine Haftung zwischen den unterschiedlichen Papierbereichen ausgebildet wird. Als Kleber können alle diejenigen Substanzen eingesetzt werden, welche eine Adhäsion oder ein Anhaften von Papier auf Papier bewirken. Die Adhäsion der Papierschichten aufeinander kann dabei auf physikalischen oder chemischen Wechselwirkungen zwischen dem Papier und dem Kleber beruhen.

Die Papierbanderole weist senkrecht zur Umfangsrichtung einen mittleren Bereich auf. Die Papierbanderole bildet eine geschlossene Struktur, mit der sie die oder den Artikel an zu mindestens einer Stelle vollständig umschließt oder umfasst. Bei beispielsweise einem runden Artikel wird also ein flacher Volltorus in Form eines geschlossenen Streifens ausgebildet. Die Umfangsrichtung im Sinne der Erfindung ist die Richtung entlang der geschlossenen Papierstruktur um die verpackten Artikel herum. Die Umfangsrichtung ist beispielsweise auch in der Figur 2 dargestellt. Die Richtung senkrecht zur Umfangsrichtung ist dementsprechend beispielsweise die Richtung parallel zur Symmetrieachse des Torus. Der mittlere Bereich der Papierbanderole wird dabei zu beiden Seiten mindestens von den äußeren Bereichen begrenzt. Der mittlere Bereich der Papierbanderole muss sich nicht symmetrisch zu beiden äußeren Bereichen hin erstrecken. Der mittlere Bereich kann auch asymmetrisch ausgebildet sein.

Die Banderole weist außerdem noch zwei äußere Bereiche auf. Die beiden äußeren Bereiche sind geklebt, grenzen zu unterschiedlichen Seiten an den mittleren Banderolenbereich an und sind zumindest an jeweils einer Seite durch die Oberfläche der umfassten Artikel begrenzt.

Das Papier der Papierbanderole ist mindestens in den beiden äußeren Bereichen jeweils mit einem Klebemittel versehen und überlappende Papierbereiche haften in den äußeren Bereichen aneinander. Zur Herstellung einer geschlossenen Papierbanderole können die beiden äußeren Bereiche eines Papierstreifens jeweils mit Klebemittel versehen und die geschlossene Papierbanderolenform durch zumindest ein partielles Überlappen der Endbereiche des Papierstreifens ausgebildet werden. Dabei ist nicht die gesamte Papierfläche geklebt, sondern erfindungsgemäß nur die äußeren Bereiche der Papierfläche. Sinnvollerweise sind die beiden äußeren Bereiche an der inneren Banderolenfläche, also derjenigen Fläche, welche den zu verpackenden Artikeln zugewandt ist, mit dem Klebemittel versehen und auch nur in den Bereichen, welche später überlappen. In einer weiteren Ausgestaltung der Klebung kann die gesamte Papierbanderolen-Innenfläche mit einem Mittel versehen sein, welches prinzipiell zur Ausbildung einer Klebung geeignet ist, dazu aber erst mit einem weiteren Mittel aktiviert werden muss. Dies kann beispielsweise durch Zugabe von Feuchtigkeit in Form von Wasser, anderen Lösemitteln, oder einem anderen Starter, wie beispielsweise Hitze oder Strahlung erfolgen. In diesen Fällen kann die Klebung in den äußeren Bereichen durch orts-selektive Aufgabe des Starters erzeugt werden. Obwohl das gesamte Papier prinzipiell zur Ausbildung einer Klebefläche ausgerüstet ist, haften trotzdem nur die äußeren Bereiche der Banderole und insbesondere diese Banderolenbereiche, welche im zusammengelegten Zustand der Banderole überlappen.

Der innere Bereich der Banderole ist im Wesentlichen klebemittelfrei. Es hat sich als besonders effizient erwiesen, dass Klebemittel nicht vollflächig auf der gesamten Papierstreifenfläche des Überlappungsbereiches aufzubringen, sondern nur die äußeren Bereiche der Banderole mit Klebemittel zu versehen oder nur die äußeren Bereiche des Klebemittels zur Klebung zu aktivieren. Insofern findet sich im mittleren Bereich der Papierbanderole kein Klebemittel oder das Klebemittel in dem inneren Bereich ist nicht zur Klebung aktiviert. Die inneren Bereiche sind im Wesentlichen klebemittelfrei, wenn diese bezogen auf die Fläche bevorzugt weniger als 1/10, des Weiteren bevorzugt weniger als 1/20 und weiterhin bevorzugt weniger als 1/50 der Haftung der äußeren Bereiche der Papierbanderole aufweisen. Die Haftung der unterschiedlichen Bereiche kann beispielsweise durch einen FTM-9 bestimmt werden.

Außerdem weist die Banderole im inneren Bereich eine Lasche auf. Die Lasche befindet sich im inneren Bereich der Papierbanderole und kann entweder durch eine Stanzung im Papier oder aber durch Aufbringen eines gesonderten Papier- oder Plastikstreifens ausgebildet sein. Es ist bevorzugt, dass die Lasche über eine Stanzung des Papierstreifens ausgebildet ist, welcher auch die Banderole bildet. Diese Ausgestaltung ermöglicht ein einfaches Eingreifen in und unter die Papierbanderole und erleichtert derart den Aufreißprozess.

Des Weiteren erstreckt sich ausgehend von einer Lasche im inneren Bereich hin zu und zumindest teileweise durch die äußeren Bereiche sich jeweils eine Perforation. Ausgehend von der Lasche im inneren Banderolenbereich sind jeweils zu beiden äußeren Bereichen der Banderole Perforationen angebracht. Die Perforationen können beispielsweise die Form von mehr oder minder geometrischen Linien aufweisen und die Perforationen in beiden äußeren Bereichen erstrecken sich bevorzugt in jeweils dieselbe Umfangsrichtung der Papierbanderole. Diese Ausgestaltung ermöglicht ein möglichst einfaches Öffnen der Papierbanderole. Die Perforationen können dabei durch übliche Maßnahmen ausgebildet sein. Insbesondere beispielsweise durch Durchlöchern der Papierbanderole entlang einer Linie. Die Perforationslinien können dabei direkt an der Lasche im inneren Bereich ansetzen. Es ist aber auch möglich, dass die Perforationslinien etwas von der Lasche im inneren Bereich abgesetzt sind. Es hat sich als zweckmäßig herausgestellt, dass die Perforationslinien sich direkt von der Lasche in die äußeren Bereiche erstrecken oder aber, dass der Abstand zwischen Perforationslinie und Lasche kleiner oder gleich 5 mm, bevorzugt kleiner oder gleich 3 mm und des Weiteren bevorzugt kleiner oder gleich 1 mm beträgt.

In einer ersten Ausführungsform der Papierbanderole kann das Flächenverhältnis von mittlerem zu äußeren Bereichen (Fₘᵢₜₜₑ:F_{außen}) größer oder gleich 0,5 und kleiner oder gleich 2 betragen. Eine besonders sichere und einfach zu öffnende Papierbanderole ergibt sich für diejenigen Fälle, in denen das Flächenverhältnis von mittleren zu äußeren Bereichen innerhalb des oben angegebenen Bereiches liegt. Diese Ausgestaltung zeigt eine hinreichende Stabilität für die nötigen Lager- und Transportbedingungen und erfordert nur ein Mindestmaß an Kraft zur einstückigen Entfernung der Papierbanderole. Die Fläche des mittleren Bereiches ist in diesem Fall diejenige Fläche, welche keine Klebehaftung aufweist. Die Fläche der beiden äußeren Bereiche ist die Summe derjenigen Flächen, welche Klebemittel aufweisen. Des Weiteren ist es bevorzugt, dass beide Flächen, also die mittlere Fläche und die beiden äußeren Flächen, ungefähr gleich groß sind. Insofern kann das oben angegebene Verhältnis auch größer oder gleich 0,75 und kleiner oder gleich 1,5 und weiterhin bevorzugt größer oder gleich 0,9 und kleiner oder gleich 1,1 betragen. Innerhalb dieser Ausgestaltung können besonders stabile und einfach zu öffnende Papierbanderolen bereitgestellt werden.

In einer weiteren bevorzugten Ausführungsform der Papierbanderole können beide Perforationen die Form gleich langer Linien aufweisen und das Verhältnis der Länge der Perforationslinien zur Breite der äußeren Bereiche senkrecht zur Umfangsrichtung (L_{Perforation}:L_{Außen}) größer oder gleich 1 und kleiner oder gleich 5 betragen. Zu einem besonders einfachen und insbesondere einstückigem Aufreißen der Papierbanderole kann es beitragen, dass beide Perforationslinien gleich lang sind. Insofern ist der Krafteinsatz zum Aufreißen der Banderole ausgehend vom mittleren hin zu beiden äußeren Bereichen gleich groß. Über das Verhältnis der Länge der Perforationslinien zur Breite der äußeren Bereiche lassen sich zudem sehr einfach der Aufreißwinkel und damit der nötige Krafteinsatz festlegen. Dabei hat es sich als zweckmäßig erwiesen, dass die Perforation mindestens genau so lang ist wie die Breite eines äußeren Bereiches. Günstiger Weise kann das Verhältnis der Länge der Perforationslinien zur Breite der äußeren Bereiche auch größer oder gleich 2 und kleiner oder gleich 4 betragen. Innerhalb dieses Verhältnisses lassen sich sowohl sehr sichere wie auch sehr einfach zu öffnende Papierbanderolen bereitstellen.

Innerhalb eines weiteren Aspektes der Papierbanderole kann die Haftung des Klebers gemessen nach FTM-9 größer oder gleich 5 N/25 mm und kleiner oder gleich 80 N/25 mm betragen. Es hat sich herausgestellt, dass gerade auch die Wahl des Klebers einen großen Einfluss auf das einfache und sichere Öffnen der Papierbanderole hat. Überraschenderweise korreliert dabei die Eignung des Klebers insbesondere mit der Haftung des Klebers. Werden zu starke Kleber verwendet kann es insbesondere dazu kommen, dass sich die Papierbanderole gar nicht oder nicht einstückig lösen lässt. Ist die Haftung des Klebers zu gering, so kann sich die Papierbanderole während des Transportes öffnen. Innerhalb des oben angegebenen Bereiches der Anfangshaftung ist sowohl eine sichere Lagerung als auch ein einfaches Öffnen gegeben. Die FTM-Methode ist eine Methode der FINAT (Federation internationale des Fabricants et Transformateurs d'Adhesives et Thermocollants sur Papiers et autres Supports). Bevorzugt kann die Haftung des Klebers auch zwischen größer oder gleich 7 N/25 mm und kleiner oder gleich 50 N/25 mm betragen und des Weiteren bevorzugt zwischen größer oder gleich 10 N/25 mm und kleiner oder gleich 25 N/25 mm betragen.

In einer weiteren Charakteristik der Papierbanderole kann das Papier einen Durchreißwiderstand gemessen nach DIN EN ISO 1974 (Elmendorf Methode) von größer oder gleich 50 mN und kleiner oder gleich 1000 mN aufweisen. Neben dem Einfluss des verwendeten Klebers kann auch die Wahl des Papieres einen deutlichen Einfluss auf einen einfachen und vollständigen Aufreißvorgang der Papierbanderole haben. Bei dem Einsatz von Papieren mit einem höheren Reißwiderstand kann der Kraftaufwand zum Öffnen unverhältnismäßig hoch sein. Ist der Reißwiderstand des Papieres geringer, so kann es zu einem ungewollten Öffnen der Papierbanderole während der Lagerung oder aber zu einen nicht symmetrischen Aufreißen der Papierbanderole während des Eröffnungsvorganges kommen. In der Regel werden dadurch mehrere Papierbanderolenstücke erhalten. Eine gute Handhabbarkeit und einen einfachen Öffnungsprozess, welcher selbst mit nur einer Hand zu bewerkstelligen ist, ergibt sich in oben angegebenen Intervall des Durchreißwiderstandes. Es ist der Parametermittelwert des Papieres aus Maschinen- und Querrichtung maßgeblich. Des Weiteren bevorzugt kann der Durchreißwiderstand des Papieres zwischen 100 und 750 und des Weiteren bevorzugt zwischen 300 und 600 mN liegen. Zur Ermittlung der Werte kann insbesondere ein Mittelwert aus 5 unterschiedlichen Messungen betrachtet werden.

In einem zusätzlichen Aspekt der Papierbanderole können sich die Perforationen jeweils nicht vollständig über die beiden Außenbereiche erstrecken. Es hat sich als vorteilhaft herausgestellt, die Perforationen nicht vollständig durch die Außenbereiche zu führen. So können beispielsweise die Bereiche, welche direkt an die zu verpackenden Artikel angrenzen, ohne Perforation ausgestaltet werden. Somit ergibt sich ein äußerster Bereich, welcher keine Perforationen aufweist. Dieser Bereich kann zweckmäßigerweise größer oder gleich 0,25 mm und kleiner oder gleich 5 mm und des Weiteren bevorzugt größer oder gleich 0,5 mm und kleiner oder gleich 2,5 mm betragen. In dieser Ausgestaltung wird ein unbeabsichtigtes Aufreißen der Papierbanderole von den äußeren Bereichen her vermieden.

In einer weiteren Ausführungsform der Papierbanderole können die äußeren Bereiche mit einem Pflanzenkleber auf Stärkebasis geklebt sein. Gerade der Einsatz von Stärkeklebern kann zu einem besonders homogenen Klebeergebnis und damit zu einem besonders einfachen Aufreißprozess der Papierbanderole führen. Geeignet sind beispielsweise Stärkekleber auf Basis von Mais und/oder Kartoffeln oder Mischungen daraus.

Innerhalb einer bevorzugten Ausführungsform der Papierbanderole kann der Kleber mit einem Flächengewicht von größer oder gleich 10 g/m² und kleiner oder gleich 50 g/m² auf die äußeren Bereiche aufgetragen sein. Innerhalb des oben angegebenen Bereiches an Flächengewichten des Klebers können sowohl sehr sichere wie auch sehr einfach zu öffnende Papierbanderolen hergestellt werden. Höhere Flächengewichte können zu einem umständlichen und unsauberen Aufreißprozess, wohingegen niedrigere Flächengewichte zu einem nur ungenügenden Klebeergebnis führen können. Insbesondere letzteres kann die Lagerstabilität der verpackten Artikel beeinträchtigen. Das Flächengewicht des Klebers lässt sich gravimetrisch aus dem Unterschied der Flächengewichte des ungeklebten inneren und der geklebten äußeren Bereiche erhalten. Im Falle gleichmäßig mit Kleber beschichteten Papieres, welches über beispielsweise ein Lösemittel zum Kleben aktiviert wird, ergibt sich das Kleber-Flächengewicht gravimetrisch im Vergleich zu demselben, aber nicht mit Kleber beschichtetem Papier.

In einer zusätzlichen Ausgestaltung der Papierbanderole kann sich die Lasche vollständig über den mittleren Bereich und die Perforationen sich nur durch die äußeren Bereiche erstrecken. Diese Ausgestaltung kann zu einem besonders schnellen und einfachen Aufreißen und einstückigem Entfernen der Papierbanderole beitragen.

In einer weiteren Charakteristik der Papierbanderole können die Perforationen in beiden Außenbereichen gleich ausgestaltet sein und die Perforationen sich zu größer oder gleich 80% und kleiner oder gleich 100% durch die Außenbereiche erstrecken. Der Aufreißprozess der Banderole kann insbesondere dadurch vereinfacht werden, in dem gerade ein Großteil der geklebten äußeren Bereiche der Papierbanderole durch eine Perforation mechanisch vorgeschädigt wird. Dabei hat sich das oben angegebene Verhältnis als besonders günstig erwiesen. Die beiden äußeren Bereiche sind dann gleich ausgestaltet, wenn diese insbesondere eine Spiegelsymmetrie aufweisen. Das Verhältnis gibt dabei an, inwiefern der äußere Bereich mit einer Perforation versehen ist. Im Falle eines Verhältnisses von 100 % durchstößt die Perforation den gesamten geklebten Außenbereich. Im Falle eines Verhältnisses von 50 % würde die Perforation nur die Hälfte des äußeren Bereiches erfassen. Beträgt das Verhältnis 0 %, so findet sich in den äußeren Bereich keine Perforation.

In einer weiteren Ausführungsform der Papierbanderole können die Perforationen in beiden äußeren Bereichen in Form von Linien gleicher Länge ausgestaltet sein, welche sich nicht vollständig durch die äußeren Bereiche erstrecken und zu beiden äußeren Kanten der Papierbanderole sich jeweils eine weitere Perforation erstrecken, welche jeweils mit der angrenzenden Perforation einen Winkel von größer oder gleich 50° und kleiner oder gleich 150° einschließt. Diese zusätzlichen Perforationen erleichtern den Öffnungsprozess deutlich und können insbesondere dazu führen, dass die geklebten Bereiche sich gleichzeitig und unter geringerem Kraftaufwand öffnen. Durch den zusätzlichen Kraftaufwand durch die Änderung des Perforationswinkels, wird dem Anwender zudem haptisch signalisiert, dass die Umverpackung nun endgültig geöffnet wird. Dies erhöht die Sicherheit vor einem unbeabsichtigten, vollständigen Öffnen der Banderole.

Weiterhin bevorzugt können die äußeren Bereiche der Papierbanderole über einen durch Wasser aktivierbaren Kleber auf Stärkebasis miteinander verklebt sein. Dies ermöglicht die Verwendung eines gleichmäßig mit Kleber beschichteten Papieres, wobei die ortsselektive Haftung des Papieres sich über die gesteuerte Aktivierung des Grundklebers durch ortsselektive Zugabe des Wassers zum Kleber ergibt. Mit Kleber versehen Flächen, welche nicht benetzt wurden, zeigen im Vergleich zu den benetzten Flächen keine oder nur eine deutlich geringere Haftung.

Einige Ausführungsformen für erfindungsgemäße Ausgestaltungen werden in den nachfolgenden Beispielen wiedergegeben. Es zeigen schematisch die
- Fig. 1a: einen Ausschnitt eines Endlospapierstreifens aus welchen die erfindungsgemäße Banderole hergestellt werden kann;
- Fig. 1b: einen Ausschnitt eines Endlospapierstreifens inklusive der Perforationen und einer Lasche aus welchen die erfindungsgemäße Banderole hergestellt werden kann;
- Fig. 2: ein Beispiel für eine verkaufsfähige Verpackung mit der erfindungsgemäßen Banderole;
- Fig. 3: eine Aufsicht auf die erfindungsgemäße Banderole ohne verpackte Artikel;
- Fig. 4: eine Aufsicht auf die erfindungsgemäße Banderole ohne verpackte Artikel mit einer Darstellung erfindungsgemäßer Abmessungen;
- Fig. 5: eine Aufsicht auf die erfindungsgemäße Banderole mit zwei weiteren Perforationslinien, welche sich bis an den Banderolenrand erstrecken;
- Fig. 6: eine Aufsicht auf einen Ausschnitt der erfindungsgemäßen Banderolen mit einer weiteren Perforationslinie, welche sich an den Rand der Banderole erstreckt.

Die Figur 1A zeigt einen Ausschnitt eines Endlospapierstreifens, welcher zur Herstellung der erfindungsgemäßen Banderolen geeignet ist. Dargestellt ist, dass der Endlospapierstreifen einen mittleren Bereich (4) und an diesen jeweils zu beiden Seiten anschließend äußere Bereiche (5) aufweist. Die erfindungsgemäßen Papierbanderolen werden durch geeignetes schneiden des Endlospapierstreifens und verkleben durch zumindest einen teilweise überlappenden Bereich des Papierstreifens hergestellt. Dabei kann der gesamte Papierstreifen mit einem aktivierbaren Kleber versehen sein, wobei zum Erhalt der erfindungsgemäßen unterschiedlich klebenden Bereiche dann nur die beiden äußeren Bereiche (5) zum Kleben aktiviert werden. Der mittlere Bereich kann zwar mit einem Klebstoff versehen sein, dieser ist aber nicht aktiviert und demzufolge haftet die Papierbanderole in den überlappenden Bereichen des mittleren Bereiches (4) nicht aneinander. Eine Aktivierung des Klebers lässt sich beispielsweise über ein orts-selektives Auftragen eines Lösemittels, beispielsweise Wasser, erhalten. Es können aber auch andere, bevorzugt flüssige, Aktivatoren, wie organische Lösemittel verwendet werden. Es ist auch möglich, den Kleber ortsselektiv mittels anderer Verfahren, beispielsweise Bestrahlung oder Aktivierung mittels Temperatur, zu aktivieren. Des Weiteren ist auch möglich, einen nicht-aktivierbaren Kleber zu verwenden und diesem im Herstellungsprozess der Banderole nur auf die äußeren Bereiche (5) aufzutragen.

Die Figur 1B zeigt den Ausschnitt eines Endlospapierstreifens aus der Figur 1A, wobei nun zusätzlich die Lasche (6) im mittleren Bereich und die Perforationslinien (7) in den äußeren Bereichen (5) dargestellt sind. Die erfindungsgemäße Papierbanderole (1) erhält man durch geeignetes Schneiden des Endlospapierstreifens und durch Verkleben der Papierflächen über die mit Klebstoff versehenen äußeren Bereiche (5).

Die Figur 2 zeigt eine Ausgestaltung der erfindungsgemäßen geklebten und perforierten Papierbanderole (1). Die Papierbanderole (1) umfasst in dieser Ausgestaltung mehrere Artikel (2), wobei die Banderole die Artikel im mittleren Bereich (4) vollständig umfasst und somit zusammenhält. Die Papierbanderole weist einen mittleren Bereich (4) und an diesen zu beiden Seiten anschließend jeweils die äußeren Bereiche (5) auf. Nur die äußeren Bereiche (5) sind mit einem Klebstoff oder einem aktivierten Klebstoff versehen und führen dazu, dass die überlappenden Papierbereiche der Banderole aneinanderhaften. Der mittlere Banderolenbereich (4) ist klebemittelfrei oder weist nur einen nicht aktivierten Kleber auf. Ein Pfeil deutet zudem die Umfangsrichtung (3) der Banderole (1) an. Die Perforationen (7) erstrecken sich dann in dieselbe Umfangsrichtung, wenn die Projektion der Perforationen (7), insbesondere von Perforationslinien, auf den dargestellten Umfangsvektor in dieselbe Richtung zeigen. Der mittlere Bereich (4) der Banderole (1) weist eine Lasche (6) auf. Die Lasche (6) kann beispielsweise durch das Stanzen des Papiers im mittleren Bereich (4) ausgebildet werden. Ausgehend von der Lasche (6) im mittleren Bereich (4) erstrecken sich gleichsinnig entgegen der Umfangsrichtung (3) die beiden Perforationen (7) in Form von Linien. Die Papierbanderole (1) lässt sich leicht öffnen, indem man die Lasche (6) greift und die Papierbanderole entlang der beiden Perforationen (7) aufreißt. Außerdem ist dargestellt, dass die beiden gestanzten Perforationen nicht bis an die äußere Kante der verklebten Banderole reichen. Es ist demnach möglich, die Perforation (7) bis zum äußeren Rand der Banderole zu erstrecken oder einen nicht perforierten Bereich vorzusehen. Weiterhin kann der äußerste Bereich (5) zwischen Perforation (7) und Außenkante der Banderole eine weitere Perforation aufweisen, welche sich zur Außenkante der Banderole erstreckt und relativ zur von der Lasche ausgehenden Perforationslinie (7) eine andere Orientierung aufweist (nicht dargestellt).

Die Figur 3 zeigt die erfindungsgemäße Papierbanderole ohne umfasste Artikel (2). Dargestellt ist die Papierbanderole (1) mit einem mittleren (4) und zwei äußeren Bereichen (5). Im mittleren Bereich (4) befindet sich die Lasche (6) und ausgehend von der Lasche (6) erstrecken sich die beiden Perforationslinien (7) in die äußeren Bereiche (5).

Die Figur 4 zeigt ebenfalls die erfindungsgemäße Papierbanderole (1) ohne umfasste Artikel (2). Dargestellt ist die Papierbanderole (1) mit dem mittleren Bereich (4) und den beiden äußeren Bereichen (5). Zudem sind in dieser Figur die Länge (8) der beiden Perforationen und die Breite der äußeren Bereiche (9) verdeutlicht. In der Ausgestaltung der Figur 4 sind beide Perforationen (7) gleich lang und auch die Breite (9) der äußeren Bereiche (5) ist gleich groß.

Die Figur 5 zeigt die erfindungsgemäße Ausgestaltung der Banderole aus der Figur 3, wobei die von der Lasche ausgehenden Perforationslinien (7) nicht an den Banderolenrand reichen und zusätzlich vom Endbereich der von der Lasche ausgehenden Perforationen (7) sich zwei weitere Perforationen (10) bis an den Rand der Banderole erstrecken, wobei diese Perforationen (10) einen anderen Winkel (11) relativ zu den Perforationen (7) aufweisen.

Die Figur 6 zeigt den erfindungsgemäßen Winkel zwischen einer Perforation (7), welche von der Lasche (6) im mittleren Bereich (4) ausgeht und einer weiteren Perforation (10), welche sich zu den äußeren Rand der Banderole erstreckt. Bevorzugt kann der Winkel (11) zwischen beiden Perforationslinien (7, 10) zwischen 75° und 150°, des Weiteren bevorzugt zwischen 90° und 125° betragen. Diese zusätzliche Perforationslinie in diesem Winkelbereich kann das gleichmäßige Öffnen der geklebten äußeren Bereiche (5) deutlich erleichtern.

## Patentansprüche

1. Perforierte, geklebte Papierbanderole (1) zum vollständigen Umfassen eines oder mehrerer Artikel (2), wobei die Papierbanderole (1) senkrecht zur Umfangsrichtung (3) einen mittleren Bereich (4) und daran zu beiden Seiten anschließend jeweils einen äußeren Bereich (5) aufweist, wobei die Papierbanderole (1) mindestens in den beiden äußeren Bereichen (5) jeweils mit einem Klebemittel versehen ist und in den äußeren Bereichen (5) überlappende Papierbereiche aneinanderhaften und die überlappenden Bereiche im mittleren Bereich (4) der Papierbanderole (1) im Wesentlichen nicht aneinanderhaften, **dadurch gekennzeichnet, dass** der mittlere Bereich (4) eine Lasche (6) aufweist und sich ausgehend von der Lasche (6) im mittleren Bereich (4) hinzu und zumindest teilweise durch die beiden äußeren Bereiche (5) sich in der gleichen Umfangsrichtung jeweils eine Perforation (7) erstreckt.

2. Papierbanderole nach Anspruch 1, wobei das Flächenverhältnis von mittlerem (4) zu äußeren Bereichen (5) (Fₘᵢₜₜₑ:F_{außen}) größer oder gleich 0,5 und kleiner oder gleich 2 beträgt.

3. Papierbanderole nach einem der vorhergehenden Ansprüche, wobei beide Perforationen (7) die Form gleich langer Linien aufweisen und das Verhältnis der Länge (8) der Perforationen (7) zur Breite (9) der äußeren Bereiche (5) senkrecht zur Umfangsrichtung (L_{Perforation}:L_{Außen}) größer oder gleich 1 und kleiner oder gleich 5 beträgt.

4. Papierbanderole nach einem der vorhergehenden Ansprüche, wobei die Haftung des Klebers gemessen nach FTM-9 größer oder gleich 5 N/25 mm und kleiner oder gleich 80 N/25 mm beträgt.

5. Papierbanderole nach einem der vorhergehenden Ansprüche, wobei das Papier einen Durchreißwiderstand gemessen nach DIN EN ISO 1974 von größer oder gleich 50 mN und kleiner oder gleich 1000 mN aufweist.

6. Papierbanderole nach einem der vorhergehenden Ansprüche, wobei sich die Perforationen (7) jeweils nicht vollständig über die beiden äußeren Bereiche (5) erstrecken.

7. Papierbanderole nach einem der vorhergehenden Ansprüche, wobei die äußeren Bereiche (5) mit einem Pflanzenkleber auf Stärkebasis geklebt sind.

8. Papierbanderole nach einem der vorhergehenden Ansprüche, wobei der Kleber mit einem Flächengewicht von größer oder gleich 10 g/m² und kleiner oder gleich 50 g/m² auf die äußeren Bereiche (5) aufgetragen wird.

9. Papierbanderole nach einem der vorhergehenden Ansprüche, wobei sich die Lasche (6) vollständig über den mittleren Bereich (4) und die Perforationen (7) sich nur durch die äußeren Bereiche (5) erstrecken.

10. Papierbanderole nach einem der vorhergehenden Ansprüche, wobei die Perforationen (7) in beiden Außenbereichen (5) gleich ausgestaltet sind und die Perforationen (7) sich zu größer oder gleich 80% und kleiner oder gleich 100% durch die Breite der Außenbereiche (9) erstrecken.

11. Papierbanderole nach einem der vorhergehenden Ansprüche, wobei die Perforationen (7) in beiden äußeren Bereichen (5) in Form von Linien (8) gleicher Länge ausgestaltet sind, welche sich nicht vollständig durch die äußeren Bereiche (5) erstrecken und zu beiden äußeren Kanten der Papierbanderole (1) sich jeweils eine weitere Perforation (10) erstreckt, welche jeweils mit der angrenzenden Perforation (7) einen Winkel (11) von größer oder gleich 50° und kleiner oder gleich 150° einschließt.

12. Papierbanderole nach einem der vorhergehenden Ansprüche, wobei die äußeren Bereiche (5) der Papierbanderole (1) über einen durch Wasser aktivierbaren Kleber auf Stärkebasis miteinander verklebt sind.

## Claims

1. Perforated glued paper banderole (1) for fully enclosing one or more items (2), wherein the paper banderole (1) comprises perpendicular to the circumferential direction (3) a central area (4) and adjacent thereto at both sides a respective outer area (5), wherein the paper banderole (1) is provided at least in the two outer areas (5) respectively with an adhesive, and wherein in the outer areas (5) overlapping paper areas adhere to each other and the overlapping areas in the central area (4) of the paper banderole (1) substantially do not adhere to each other,
**characterized in that**
the central area (4) comprises a tab (6), and starting from the tab (6) in the central area (4) a respective perforation (7) extends at least partially through the two outer areas (5) in the same circumferential direction.

2. Paper banderole according to claim 1, wherein the area ratio of the central area (4) to the outer areas (5) (Fₘᵢₜₜₑ:F_{außen}) is greater than or equal to 0.5 and less than or equal to 2.

3. Paper banderole according to any one of the preceding claims, wherein both perforations (7) have the shape of lines of equal length and the ratio of the length (8) of the perforations (7) to the width (9) of the outer areas (5) perpendicular to the circumferential direction (L_{Perforation}:L_{Außen}) is greater than or equal to 1 and less than or equal to 5.

4. Paper banderole according to any one of the preceding claims, wherein the bond strength of the adhesive measured according to FTM-9 is greater than or equal to 5 N/25 mm and less than or equal to 80 N/25 mm.

5. Paper banderole according to any one of the preceding claims, wherein the paper has a tearing resistance measured according to DIN EN ISO 1974 of greater than or equal to 50 mN and less than or equal to 1000 mN.

6. Paper banderole according to any one of the preceding claims, wherein the perforations (7) do respectively not extend completely over the two outer areas (5).

7. Paper banderole according to any one of the preceding claims, wherein the outer areas (5) are glued by means of a starch-based plant adhesive.

8. Paper banderole according to any one of the preceding claims, wherein an adhesive having a basis weight of greater than or equal to 10 g/m² and less than or equal to 50 g/m² is applied onto the outer areas (5).

9. Paper banderole according to any one of the preceding claims, wherein the tab (6) extends completely over the central area (4) and the perforations (7) extend only through the outer areas (5).

10. Paper banderole according to any one of the preceding claims, wherein the perforations (7) in both outer areas (5) are designed identical and the perforations (7) extend to more than or equal to 80% and less than or equal to 100% through the width of the outer areas (9).

11. Paper banderole according to any one of the preceding claims, wherein the perforations (7) in both outer areas (5) are designed in the form of lines (8) of equal length which do not extend completely through the outer areas (5), and wherein a respective further perforation (10) extends towards both outer edges of the paper banderole (1), wherein each further perforation forms an angle (11) of greater than or equal to 50° and less than or equal to 150° with respect to the adjacent perforation (7).

12. Paper banderole according to any one of the preceding claims, wherein the outer areas (5) of the paper banderole (1) are glued together via a water-activatable starch-based adhesive.

## Revendications

1. Banderole en papier (1) collée et perforée destinée à l'entourage complet d'un ou de plusieurs articles (2), laquelle banderole en papier (1) présente, perpendiculairement à la direction circonférentielle (3), une zone centrale (4) et respectivement des zones extérieures (5) lui faisant suite sur les deux côtés, où la banderole en papier (1) est respectivement munie d'un produit adhésif au moins dans les deux zones extérieures (5) et des zones de papier se superposant dans les zones extérieures (5) se fixent l'une à l'autre et les zones se superposant dans la zone centrale (4) de la banderole en papier (1) ne se fixent essentiellement pas l'une à l'autre, **caractérisée en ce que** la zone centrale (4) présente une patte (6), et respectivement une perforation (7) s'étend en partant de la patte (6) dans la zone centrale (4) et au moins partiellement à travers les deux zones extérieures (5) dans la même direction circonférentielle.

2. Banderole en papier selon la revendication 1, dans laquelle le rapport des surfaces de la zone centrale (4) sur les zones extérieures (5) (F_{centrale} : F_{extérieures}) est supérieur ou égal à 0,5 et inférieur ou égal à 2.

3. Banderole en papier selon l'une des revendications précédentes, dans laquelle les deux perforations (7) présentent la forme de lignes de même longueur et le rapport de la longueur (8) des perforations (7) sur la largeur (9) des zones extérieures (5) perpendiculairement par rapport à la direction circonférentielle, (L_{perforation} : L_{extérieures}) est supérieur ou égal à 1 et inférieur ou égal à 5.

4. Banderole en papier selon l'une des revendications précédentes, dans laquelle l'adhésion de l'adhésif, mesurée selon la norme FTM-9, est supérieure ou égale à 5 N/25 mm et inférieure ou égale à 80 N/25mm.

5. Banderole en papier selon l'une des revendications précédentes, dans laquelle le papier présente une résistance à la déchirure, mesurée selon la norme DIN EN ISO 1974, supérieure ou égale à 50 mN et inférieure ou égale à 1000 mN.

6. Banderole en papier selon l'une des revendications précédentes, dans laquelle, respectivement, les perforations (7) ne s'étendent pas totalement par-dessus les deux zones extérieures (5).

7. Banderole en papier selon l'une des revendications précédentes, dans laquelle les zones extérieures (5) sont collées sur une base d'amidon avec un adhésif végétal.

8. Banderole en papier selon l'une des revendications précédentes, dans laquelle l'adhésif est appliqué sur les zones extérieures (5) avec un grammage supérieur ou égal à 10 g/m² et inférieur ou égal à 50 g/m².

9. Banderole en papier selon l'une des revendications précédentes, dans laquelle la patte (6) s'étend totalement par-dessus la zone centrale (4) et les perforations (7) ne s'étendent qu'à travers les zones extérieures (5).

10. Banderole en papier selon l'une des revendications précédentes, dans laquelle les perforations (7) sont conçues identiques dans les deux zones extérieures (5) et les perforations (7) s'étendent sur la largeur des zones extérieures (9) supérieure ou égale à 80 % et inférieure ou égale à 100 %.

11. Banderole en papier selon l'une des revendications précédentes, dans laquelle les perforations (7) sont conçues dans les deux zones extérieures (5) sous forme de lignes (8) de même longueur, lesquelles ne s'étendent pas totalement à travers les zones extérieures (5) et vers les deux bords extérieurs de la banderole en papier (1) s'étend respectivement une nouvelle perforation (10), laquelle forme, respectivement avec la perforation (7) adjacente, un angle (11) supérieur ou égal à 50 ° et inférieur ou égal à 150 °.

12. Banderole en papier selon l'une des revendications précédentes, dans laquelle les zones extérieures (5) de la banderole en papier (1) sont collées l'une à l'autre sur une base d'amidon par le biais d'un adhésif activable par de l'eau.
